# EUROPÄISCHE PATENTSCHRIFT

(11) **EP 0 200 039 B1**
(45) Veröffentlichungstag und Bekanntmachung des Hinweises auf die Patenterteilung: **17.11.1988**
(21) Anmeldenummer: 86104790.0
(22) Anmeldetag: 08.04.1986
(51) Int. Cl.: G07C 1/00, G07C 3/10, B66F 9/24

(54) **Flurförderzeug mit einem Zählgerät**
Industrial truck with a counting device
Chariot de manutention avec un compteur

(30) Priorität: 29.04.1985 DE 3515422
(43) Veröffentlichungstag der Anmeldung: 05.11.1986
(73) Patentinhaber: PRIVATES INSTITUT FÜR PHYSIKALISCH TECHNISCHE AUFTRAGSFORSCHUNG GMBH, 64372 Ober-Ramstadt (DE)
(72) Erfinder: Keil, Karlheinz, D-6100 Darmstadt (DE); Kühles, Werner, D-6102 Pfungstadt (DE)
(74) Vertreter: Pöhner, Wilfried Anton, Dr.

(56) Entgegenhaltungen:
- DE-A- 3 035 810
- DE-A- 3 211 486
- DE-A- 3 242 632

## Beschreibung

Die Erfindung betrifft ein Flurförderzeug, bestehend aus einem Fahrwerk und einem darauf befestigten Lastaufnahmemittel.

Flurförderzeuge dienen der Aufnahme und dem Transport von Einzellasten oder Ladungseinheiten, bei denen im wesentlichen in einer Ebene verfahren oder nur geringe Steigungen zu überwinden sind. Grundsätzlich können ein- oder mehrrädrige, von Hand fahrbare oder motorisch angetriebene Flurförderzeuge verwendet werden, die man nach gleisgebundenen oder gleislosen unterscheiden kann. Allen ist gemeinsam, dass sie ein dem Transport dienendes Fahrwerk und zum Anheben der Einzellasten ein Lastaufnahmemittel aufweisen. Einer der bekanntesten Vertreter der Flurförderzeuge ist der Gabelstapler, der im innerbetrieblichen Transportverkehr zum Stapeln, Heben und Verfahren von Stückgütern, Paletten und Behältern eingesetzt wird. Er wird durch einen Elektro- oder Verbrennungsmotor angetrieben und trägt an der Stirnseite ein Hubrüstgerät. In diesem wird ein Hubwagen mit einem Lastaufnahmemittel, beispielsweise in Form einer Gabel, Schaufel, Greifzange für Ballen, Rollen etc., hydraulisch auf-und abbewegt. Eine der häufigsten Einsätze derartiger Flurförderzeuge ist das Einbringen, Stapeln und Herausnehmen von Waren in Lagersystemen, Lagerhäusern oder dergleichen. Zur Schaffung erheblicher Leistungsanreize werden in diesen Bereichen seit geraumer Zeit leistungsbezogene Akkordlöhne bezahlt, deren Hauptproblem jedoch in der Erfassung der individuellen Arbeitsleistung jeder ein derartiges Flurförderzeug bedienenden Person zu sehen ist. Wie man weiss, ist der zurückgelegte Weg jedes Flurförderzeuges ein nicht hinreichend exaktes Mass für die Arbeitsleistung der Bedienungsperson, da es weniger auf den zurückgelegten Weg, sondern vielmehr auf die Anzahl der Lastenaufnahmen und Transportbewegungen bei der Erfassung der tatsächlichen Leistung ankommt.

Hiervon ausgehend hat sich die Erfindung die Schaffung einer Vorrichtung zur Aufgabe gemacht, mit deren Hilfe eine exakte und konkrete Leistungskontrolle möglich wird und die Gefahr des Missbrauches soweit wie möglich ausgeschaltet ist.

Gemäss der Erfindung wird diese Aufgabe dadurch gelöst, dass ein Arbeitsvorgänge zählendes Zählgerät mit wenigstens einem die Vor- und/oder Rückwärtsfahrt registrierenden Geber und wenigstens einem weiteren das Heben und/oder Senken des Lastaufnahmemittels registrierenden Geber in Verbindung steht, dass die Steuerung des Zählgerätes über einen Mikroprozessor erfolgt, der die Gebersignale über die Einzelaktionen des Flurförderzeugs in vorgegebener Reihenfolge verknüpft, wobei nach einer Einzelaktion weitere Einzelaktionen der gleichen Art innerhalb eines zyklischen Arbeitsvorgangs nicht berücksichtigt werden, und dass eine Zählung des zyklischen Arbeitsvorgangs erst nach Durchlaufen des Zyklus erfolgt.

Die Erfindung geht von folgendem aus: Zur Erfassung der tatsächlichen Leistung eines Flurförderzeugs bzw. der Bedienungsperson sind pro Arbeitsvorgang mehrere Einzelaktionen durchzuführen. So ist zu Beginn das Transportgut mit dem Lastaufnahmemittel zu erfassen, anschliessend anzuheben und durch Vor- und/oder Rückwärtsfahrt an den Bestimmungsort zu verbringen, an dem es durch Absenken des Lastaufnahmemittels und Freigabe abgesetzt wird. Bei jedem Arbeitsvorgang sind damit in Bezug auf den Transport eines Einzelstückes mehrere Einzelaktionen zyklisch zu durchlaufen. Der Kerngedanke der Erfindung besteht darin, die Zahl dieser Zyklen zu zählen und auf diese Weise die Arbeitsleistung festzuhalten. Die Steuerung des Zählgerätes erfolgt mit Hilfe eines Mikroprozessors, dessen Aufgabe darin besteht, die von den verschiedenen Gebern eingangsseitig ankommenden Signale weiterzuverarbeiten und in der angegebenen Weise das Zählgerät anzusteuern. Der Begriff «Mikroprozessor» beinhaltet eine Programmierbarkeit, so dass es letztlich dem Benutzer überlassen bleibt, aus wieviel Einzelaktionen ein einziger Zyklus zusammengesetzt ist. So ist beispielsweise denkbar, dass bereits dann ein Zählimpuls zustande kommt, wenn das Flurförderzeug einmal vorwärts gefahren ist, das Lastaufnahmemittel sich nach oben bewegt hat und anschliessend eine Vor- oder Rückwärtsfahrt durchgeführt worden ist. Die Aufgabe der Geber besteht darin, bei einer entsprechenden Betätigung des Flurförderzeuges, wie z.B. Vor- oder Rückwärtsfahrt, Anheben oder Absenken des Lastaufnahmemittels einen Impuls zu erzeugen und an das Zählgerät insbesondere den dazugehörigen Mikroprozessor abzugeben. Dieser empfängt die Signale der einzelnen Geber auf getrennten Kanälen und schaltet, sofern auf Grund der Programmierung des Mikroprozessors die jeweilige Einzelaktion erwartet wird, um einen Schritt weiter und zwar solange, bis der gesamte Zyklus durchlaufen ist, was dann den Zählimpuls auslöst. Dabei hat der Mikroprozessor die Eigenschaft, dass der durch eine Einzelaktion bzw. den zugehörigen Geber erstmalig ausgelöste Impuls registriert wird, sofern aufgrund der gegebenen Programmierung ein Signal dieses Gebers erwartet wird, alle weiteren Signale dieses Gebers hingegen unterdrückt und nicht registriert werden. Auf diese Weise ist sichergestellt, dass die Auslösung eines Zählimpulses bei wiederholtem Durchführen derselben Einzelaktion nicht zustande kommen kann. Dies ist insbesondere deshalb von Bedeutung, weil bei Rangierbewegungen der die Fahrbewegungen anzeigende Geber mehrere Signale abgibt, die für die Erfassung und Registrierung der Arbeitsleistung jedoch ohne Bedeutung sind und aus diesem Grunde auch unberücksichtigt bleiben müssen. Vielmehr schaltet der Mikroprozessor erst dann weiter, wenn die auf Grund der Programmierung nächste Einzelaktion durch ihren Geber ein entsprechendes Signal an den Mikroprozessor leitet. Auf diese Weise erfolgt ein sukzessives Durchlaufen des Zyklus, an dessen Ende der Zählimpuls ausgelöst wird. Die Veränderungen des Standes des Zählgerätes ist ein unmittelbares Mass für den Umfang der während des Beobachtungszeitraumes vorgenommenen Arbeiten. Durch die Massnahme, dass zum einen erst nach Durchlaufen eines aus mehreren Einzelaktionen bestehenden Zyklus ein Zählimpuls ausgelöst wird als auch durch die Tatsache, dass mehrere Einzelaktionen der gleichen Art durch den Mikroprozessor unterdrückt werden, erreicht man, dass eine missbräuchliche Auslösung der Zählimpulse unterbunden werden kann. Als Ergebnis erhält man ein Zählgerät, . dass eine unmittelbare, direkte und kaum verfälschbare Aussage über die Arbeitsleistung des jeweiligen Flurförderzeuges bzw. der Bedienungsperson erbringen kann. Der Aufbau des Zählgerätes und insbesondere der zugehörigen, die erfindungsgemässen Befehle ausführenden elektronischen Schaltung bereitet bei Verwendung logischer Bauelemente keinerlei nennenswerte Schwierigkeiten. Dabei steht im Rahmen der Erfindung grundsätzlich frei, auf welche Art und Weise die Programmierung des Mikroprozessors erfolgt, insbesondere wieviele Einzelaktionen miteinander zu einem einzigen Zyklus verknüpft werden, an dessen Ende der Zählimpuls ausgelöst wird.

In einer vorteilhaften Weiterbildung der Erfindung ist im besonderen die Verwendung von insgesamt 4 Gebern vorgeschlagen, von denen jeweils eine die Vorwärtsfahrt, der andere das Heben des Lastaufnahmemittels, ein dritter die Vor- oder Rückwärtsfahrt, und der vierte das Senken des Lastaufnahmemittels registriert und einen entsprechenden Impuls an den Mikroprozessor weitergibt, wobei diese vier Einzelaktionen zu einem Zyklus zusammengesetzt sind. Hierbei macht man sich die Tatsache zunutze, dass zur vollständigen Durchführung eines Transportes mit Hilfe bestimmter Flurförderzeuge, wie beispielsweise einem Gabelstapler vier Einzelaktionen erforderlich sind: Als erstes muss eine Vorwärtsfahrt durchgeführt werden, bei der die Gabel unter die Palette geschoben wird, anschliessend wird die Gabel und damit gleichzeitig auch die darauf befindliche Palette angehoben, als nächstes wird die Palette durch Vor- oder Rückwärtsfahrt an den gewünschten Ablageort transportiert, wo sie als letztes schliesslich durch Senken der Gabel abgesetzt wird. Ein Zählimpuls ergeht erst nach vollständigem Durchlaufen eines Zyklus. Des weiteren bleiben Rangierbewegungen des Gabelstaplers, wie sie beim Einschieben der Gabel unter die Palette unter Umständen erforderlich sind, ohne Einfluss auf das durch das Zählgerät angezeigte Arbeitsresultat, da beim erstmaligen Vorwärtsfahren der erste Programmpunkt des Mikroprozessors abgearbeitet wird und unabhängig von der Anzahl der Vor- und Rückwärtsfahrten erst dann weiterläuft, wenn der nächste, hier also zweite logische Schritt vorgenommen wird, also das (erstmalige) Anheben der Gabel und demzufolge auch der darauf befindliche Palette. Die soeben beschriebene Zusammenhänge treffen in analoger Weise auch auf die anderen vom Mikroprozessor abzuarbeitenden Programmpunkte zu. Im Ergebnis erhält man durch die Veränderung des Standes des Zählgerätes ein unmittelbares Mass für die Zahl der durchgeführten Transporte und damit der erbrachten Arbeitsleistung. Eine unmittelbare Kontrolle und gerechte Feststellung der erbrachten Arbeitsleistung lässt hierdurch erreichen.

Um die Möglichkeit der Manipulation des Zählgerätes durch Vortäuschen von fiktiven Arbeitsvorgängen weiter zu reduzieren, wird in einer Weiterbildung vorgeschlagen, dass eine Zählung bzw. die Abgabe eines Zählimpulses nur dann erfolgt, wenn die Durchführungszeit eines einzigen Zyklus grösser ist als eine einstellbare Mindestzeit. Man kann auf diesem Wege unterbinden, dass die Bedienungsperson des Flurförderers durch «Trockenfahren», also durch Hintereinanderreihen der Einzelaktionen eines Zyklus ohne dabei Waren zu bewegen, einen Zählimpuls auslösen kann, sofern die eingestellte Zeit oberhalb der mindestens benötigten Arbeitszeit liegt. Eine andere unabhängig und zusätzlich hiervon realisierbare Möglichkeit berücksichtigt nur solche Zyklen, deren Gesamtzeit unterhalb einer ebenfalls einstellbaren Maximalzeit liegt. Auf diese Weise wird eine Kontrolle oder sogar Druck auf die Bedienungsperson ausgeübt, da Transporte, die zulange dauern, nicht gutgeschrieben werden und bei derZählung unberücksichtigt bleiben. Sowohl Mindest- als auch Maximalzeit sollen einstellbar sein, damit bei einem Einsatz des Flurförderzeuges in einem anderen Bereich oder zu einem anderen Zweck eine Veränderung und Anpassung der oberen und/oder unteren Zeitschranke vorgenommen werden kann.

In einer Weiterbildung wird noch vorgeschlagen, dass der Geber seine Ansteuerungen durch einen leistungsfreien Potentialabgriff am elektrischen Bedienungssystem erfährt. Im Hinblick auf die bauliche Realisierung stellt dies eine der einfachsten und billigsten Lösungen dar.

Nachfolgend wird die Erfindung anhand eines in der Zeichnung dargestellten Ausführungsbeispieles näher erläutert. Es zeigt das erfindungsgemässe Zählgerät für ein Flurförderzeug in perspektivischer Darstellung.

Das dargestellte Zählgerät 1 besteht in seinem grundsätzlichen Aufbau aus einem Gehäuse 2 und einem Kabel 3. Das im wesentlichen rechteckförmige Gehäuse 2 ist an seiner Stirnseite mit einem von aussen sichtbaren Zählwerk 4 ausgestattet. Im gezeigten Ausführungsbeispiel ist daneben eine Sicherung 5 sowie eine Kontrolleuchte 6 angebracht, welche wie üblich bei am Gerät anliegender Spannung aufleuchtet, um die Betriebsbereitschaft anzuzeigen. Im Inneren des Gehäuses 2 ist das Kernstück des erfindungsgemässsen Zählgerätes 1 in Form eines Mikroprozessors eingebaut, der seine Informationen sowie Energieversorgung über das Kabel 3 von aussen erhält und der entsprechend seiner Programmierung und auf Grund der über das Kabel 3 zugeführten Signale die Steuerung des Zählgerätes 1 und insbesonders auch des Zählwerkes 4 vornimmt.

Das Kabel 3 besteht im gezeigten Fall aus insgesamt sechs Phasen, wobei die beiden rechten Phasen 7 dem Anschluss an eine Energiequelle zur Versorgung mit elektrischer Energie dienen. Die übrigen vier Phasen 8 werden jeweils mit einem hier nicht gezeigten und im Flurförderzeug befindlichen Geber elektrisch leitend verbunden. So wird im gezeigten Fall die Phase 8a mit dem die Vorwärtsfahrt des Flurförderzeuges registrierenden Geber verbunden, die Phase 8b mit dem das Heben des Lastaufnahmemittels erfassenden Geber und die Phase 8c mit dem die Vor- oder Rückwärtsfahrt aufnehmenden Geber und schliesslich die vierte Phase 8d mit dem durch das Senken des Lastaufnahmemittels angesteuerten Geber in Verbindung zu bringen. Hierzu sind an das Ende der Phasen 7, 8 Steckverbindungen 9 angebracht.

Die Benutzung geschieht in der Weise, dass das gezeigte Zählgerät 1 zunächst in das Flurförderzeug eingebracht und die beiden Phasen 7 mit der elektrischen Energieversorgung und die vier Phasen 8 mit den jeweiligen Gebern verbunden werden. Wenn zu Beginn eines Transportes und damit auch eines Zyklus das Flurförderzeug sich nach vorwärts in Bewegung setzt, um beispielsweise die Gabel unter die zu transportierende Palette zu schieben, gibt der zugehörige Geber 8 auf die Phase 8a ein Signal, das den ersten Schritt des zu durchlaufenden Zyklus schaltet. Werden anschliessend beispielsweise durch Rangiermanöver mehrere Vorwärtsfahrten ausgeführt, werden diese vom Mikroprozessor unterdrückt. Erst dann, wenn die nächste Einzelaktion, nämlich das Anheben des Lastaufnahmemittels, erfolgt, ist der zweite Schritt des Zyklus erreicht. Auch hier ist es ohne Bedeutung, ob das Heben der Last kontinuierlich oder in mehreren Etappen geschieht, da mehrere Signale ebenfalls durch den Mikroprozessor unterdrückt werden. Erst wenn eine Vor- oder Rückwärtsfahrt erfolgt, wird der dritte Schritt des Zyklus erreicht, wobei auch hier ohne Bedeutung ist, wieviel Fahrbewegungen im einzelnen vorgenommen werden. Ein Weiterschalten und ein Erreichen der vierten und letzten Einzelaktion ergibt sich durch das Absenken der Lastaufnahmemittel. Der im vorigen Fall aus vier Einzelaktionen bestehende Zyklus ist damit vollständig durchlaufen, was den Zählimpuls auslöst, durch den das Zählwerk weitergeschaltet wird. Die Veränderung des Standes des Zählwerkes 4 gibt unmittelbar die Anzahl der jeweils durchgeführten Transporte an. Auf diese Weise erhält man ein Zählgerät für ein Flurförderzeug, welches eine konkrete Leistungskontrolle und auch gerechte Entlohnung ermöglicht und dabei gleichzeitig ein hohes Mass an Sicherheit vor Missbrauch bietet.

## Patentansprüche

1. Flurförderzeug bestehend aus einem Fahrwerk und einem darauf befestigten Lastaufnahmemittel, dadurch gekennzeichnet, dass ein Arbeitsvorgänge zählendes Zählgerät (1) mit wenigstens einem die Vor- und/oder Rückwärtsfahrt registrierenden Geber und wenigstens einem weiteren, das Heben und/ oder Senken des Lastaufnahmemittels registrierenden Geber in Verbindung steht,
dass die Steuerung des Zählgerätes über einen Mikroprozessor erfolgt, der die Gebersignale über die Einzelaktionen des Flurförderzeuges in vorgegebener Reihenfolge verknüpft, wobei nach einer Einzelaktion weitere Einzelaktionen der gleichen Art innerhalb eines zyklischen Arbeitsvorgangs nicht berücksichtigt werden,
und dass eine Zählung des zyklischen Arbeitsvorgangs erst nach Durchlaufen des Zyklus erfolgt.

2. Flurförderzeug nach Anspruch 1, dadurch gekennzeichnet, dass insgesamt vier Geber vorhanden sind, von denen jeweils einer die Vorwärtsfahrt, ein anderer das Heben des Lastaufnahmemittels, ein dritter die Vor- oder Rückwärtsfahrt und der vierte das Senken registriert und die in dieser Reihenfolge den aus vier Einzelaktionen zusammengesetzten Zyklus bilden.

3. Flurförderzeug nach Anspruch 1 oder 2, dadurch gekennzeichnet, dass eine Zählung nur dann erfolgt, wenn die Gesamtzeit des Zyklus eine einstellbare Maximalzeit nicht überschreitet und/oder eine einstellbare Mindestzeit nicht unterschreitet.

4. Flurförderzeug nach einem der Ansprüche 1 bis 3, dadurch gekennzeichnet, dass durch den Geber ein leistungsfreier Potentialabgriff am elektrischen Bedienungssystem erfolgt.

## Claims

1. Industrial truck consisting of a chassis and load-receiving means fastened thereupon, wherein a counting mechanism (1) that counts the work operations, is in connection with at least one detector, which registers the forward and/or reverse travel and at least one additional detectorthat registers the raising and/or lowering of said load-receiving means, the control of said counting device is effected by a microprocessor, which connects the detector signals for the individual actions of said industrial conveyor, whereby after one individual action further individual actions of the same kind within a cyclical work process are not considered,
and a count of said cyclical work process is made only after complection of said cycle.

2. Industrial truck according to claim 1, comprising at least four detectors, of which one registers the forward travel, another the lifting of said load-receiving means, a third the forward or reverse travel, and the fourth the lowering, and which form the cycle composed of four individual actions in this sequence.

3. Industrial truck according to claim 1 or 2, wherein a count is only made if the overall time for said cycle does not exceed an adjustable maximum time and/or does not fall below an adjustable minimum time.

4. Industrial truck according to claim 1 to 3, wherein a powerless pick-off at the electrical operating system results from the detector.

## Revendications

1. Chariot de manutention consistant en un système de déplacement et un appareillage de levage fixé sur le dessus, caractérisé par le fait qu'un compteur (1) comptant les opérations est lié à au moins un émetteur qui enregistre la marche avant et/ou la marche arrière et qu'il est lié à au moins un autre émetteur qui enregistre le levage et l'abaissement de l'appareillage de levage,
par le fait que la commande du compteur est effectué à l'aide d'un microprocesseur qui lie les signaux de l'émetteur sur les actions independantes du chariot de manutention dans un ordre donné tout en laissant de côté les actions independantes qui suivent une action independante et qui sont de la même sorte que celle-là,
et par le fait que le comptage d'une opération cyclique n'est effectué qu'après le cycle parcouru.

2. Chariot de manutention d'après demande 1 caractérisé par le fait qu'il y a en tout quatre émetteurs dont un enregistre la marche avant, un autre le levage, un troisième la marche avant ou arrière et un quatrième l'abaissement et qu'ils forment dans cet ordre le cycle consistant en quatre actions independantes.

3. Chariot de manutention d'après demande 1 ou 2 caractérisé par le fait que le comptage est effectué seulement si le temps total du cycle ne dépasse pas un temps maximum réglable et/ou n'est pas inférieur à un temps minimum régalable.

4. Chariot de manutention d'après une des demandes 1 à 3 caractérisé par le fait qu'un prélèvement de potentiel sans puissance est effectué sur le système de commande électrique à l'aide d'un émetteur.
